# EUROPÄISCHE PATENTSCHRIFT

(11) **EP 2 052 129 B1**
(45) Veröffentlichungstag und Bekanntmachung des Hinweises auf die Patenterteilung: **08.12.2010**
(21) Anmeldenummer: 07801730.8
(22) Anmeldetag: 17.08.2007
(51) Int. Cl.: E21C 35/22

(54) **WALZENLADER FÜR DEN UNTERTAGEBERGBAU MIT BEDÜSUNGSSYSTEM**
A SHEARER LOADER FOR UNDERGROUND MINING COMPRISING A SPRAY SYSTEM
CHARGEUSE À CYLINDRES POUR L'EXPLOITATION DES MINES DE FOND, COMPRENANT UN SYSTÈME DE PULVÉRISATION

(30) Priorität: 18.08.2006 DE 102006038939
(43) Veröffentlichungstag der Anmeldung: 29.04.2009
(73) Patentinhaber: Bucyrus Europe GmbH, 44534 Lünen (DE)
(72) Erfinder: MUNDRY, Sebastian, M., 59348 Lüdinghausen (DE); MAREK, Rainer, 44536 Lünen (DE); WESSELMANN, Johannes, 44319 Dortmund (DE)
(74) Vertreter: Althaus, Arndt
(86) Internationale Anmeldenummer: PCT/EP2007/007287
(87) Internationale Veröffentlichungsnummer: WO 2008/019866

(56) Entgegenhaltungen:
- DE-A1- 3 020 046
- DE-A1- 3 225 664
- DE-A1- 3 626 135
- DE-A1- 3 701 063
- DE-A1- 3 805 659
- DE-A1- 19 537 448
- DE-U1- 8 715 561

## Beschreibung

Die Erfindung betrifft einen Walzenlader für den Untertagebergbau, mit einem Walzenladerkörper, mit jeweils einer an einem Tragarm befestigten Schneidwalze für jede Fahrtrichtung des Walzenladers, mit Antriebsmotoren zum Bewegen des Walzenladers sowie zum Bewegen der Schneidwalzen, mit wenigstens einem Kühlwasserkreislauf zum Kühlen der Antriebsmotoren, mit einem einen Bedüsungswasserkreislauf mit jeweils einer Zuführleitung zu den Werkzeugen der Schneidwalzen umfassenden Bedüsungssystem, mit einem vorzugsweise gemeinsamen Wasseranschluß für die Wasserkreisläufe und mit den Wasserkreisläufen zugeordneten Ventilen zum Zu- oder Abschalten der Wasserkreisläute.

Bei der untertägigen Gewinnung von Mineralien, insbesondere bei der untertägigen Kohlegewinnung ist vorgeschrieben, zur Staubbekämpfung auf die abzubauende Abbaufront Bedüsungswasser über Düsen aufzusprühen. Ein Großteil der Strebbedüsung wird hierbei mittels der Ausbaugestelle bewirkt, an denen an geeigneten Stellen wie beispielsweise den Kappen Düsen angebracht sind, die mit Hochdruck-Wasser von ca. 150-200 bar betrieben werden können. Nur beispielhaft wird auf die DE 195 37 448 A1 verwiesen.

Mit der bei Walzenladern bewirkten Leistungssteigerung nehmen die Staubentstehung und die Zündgefahr in den schrämbetrieben zu. Während anfänglich die Schneidwalzen über Wasserdüsen vom Tragarm aus von außen bedüst wurden, findet mittlerweile auch eine Innenbedüsung statt, bei der jedem Werkzeug an den Schneidwalzen eine mit Bedüsungswasser versorgbare Wasserdüse zugeordnet ist. Die Bedüsung der Meißelwerkzeuge erfolgt bei Drücken bis etwa 50 bar. Der durch die Innenbedüsung erreichte geringere Wasserverbrauch der Bedüsungssysteme ermöglicht mittlerweile, einen Teil des Kühlwassers in Schläuchen über die Kabelschleppkette wieder aus dem Streb herauszuführen (vergl. www.steinkohleportal.de).

Aus der DE 30 200 46 A1 ist ein Walzenlader bekannt, bei welchem das dem Walzenlader zugeführte Wasser an einer Leitungsverzweigung in einen Leitungszweig für den Kühlwasserkreislauf und einen Leitungszweig für den Bedüsungswasserkreislauf aufgeteilt wird, wobei die beiden Leitungszweige hinter den zu kühlenden Aggregaten im Kühlwasserkreislauf und hinter Mengenregelventilen in beiden Teilkreisläufe einem 4/3 Wegeventil zugeführt werden, um die Bedüsung in Anhängigkeit von der Fahrtrichtung des Walzenladers an der jeweils vorlaufenden Schneidwalze ausschließlich mit dem aus dem Bedüsungswasserkreislauf zufließenden Wasser und an der nachlaufenden Schneidwalze ausschließlich mit dem aus dem Kühlwasserkreislauf zugeführten Wasser vornehmen zu können. Da an der nachlaufenden Walze weniger mittels der Bedüsung niederzuschlagender Staub anfällt, soll die Bedüsung an der nachlaufenden Walze nur mit der geringeren Wassermenge aus dem Kühlwasserkreislauf erfolgen.

Aus der DE 38 05 659 A1, das als nächstliegender Stand der Technik angesehen wird, ist für einen Walzenlader mit getrenntem Kühlwasserkreislauf und Bedüsungswaeserkreislauf bekannt, das vom Kühlwasserkreislauf stammende Kühlwasser entweder aus dem Walzenlader herauszuführen und in den Abbaustoß abzusprühen oder aber über eine Leitung zum Strebausgang zurückzuführen.

Aus der DE 195 37 448 A1 ist es bekannt, zur Versorgung der Wasserdüsen von Ausbaugeräten, d.h. denjenigen Schilden, mit welchen der untertägige Streb offengehalten wird, die gesamte Wasserversorgung über eine Hochdruckleitung zu realisieren, wobei für jedes Hydraulikschild ein Abzweig von der Hochdruckleitung vorgesehen ist. Jedem Ausbaugerät ist ferner eine Druckmindereinrichtung zugeordnet, um über dieselbe Hochdruckleitung auch Wasserdüsen mit Niedrigdruckwasser beaufschlagen zu können. Das Zu- oder Abschalten der Niederdruckdüsen und der Hochdruckdüsen erfolgt über separate Schaltventile. Ober ein übergeordnetes Steuerventil wird sichergestellt, dass entweder nur die Hochdruckdüsen oder die Niederdruckdüsen mit Bedüsungswasser beaufschlagt werden.

Aus der DE 87 15 561 U1 ist es für einen Walzenlader bekannt, am Walzenlader einen Sammel- und Ausgleichsbehälter vorzusehen, wobei der Sammelbehälter zwei voneinander getrennte Räume aufweist, wobei einem der Räume wahlweise Frischwasser oder Kühlwasser zuführbar ist, während der andere Raum des Sammel- und Ausgleichsbahälters mit einer Druckerhöhungspumpe versehen ist, um Bedüsungswasser von diesem Raum den Bedüsungsdüsen zuzuführen.

Aus der DE 37 01 063 A1 ist eine Kurzfrontmaschine zum Auffahren von Streben oder Strecken im untertägigen Bergbau bekannt. Um eine gute Anpassung der je Zeiteinheit ausgesprühten Spritzwassermenge an die unterschiedlichen Betriebsbedingungen zu erreichen, weist die Abbaumaschine eine in ihrer Drehzahl und damit in ihrer Fördermenge verstellbare Pumpe zur Erzeugung des Druckwassers auf, wobei zwischen Motor und Pumpe ein Schaltgetriebe mit mehreren Schaltstufen angeordnet ist.

Aus der DE 36 26 135 A1 ist es bei einem Walzenlader bekannt, einen über eine Zuführleitung zugeführten Wasserstrom einem Verteiler zuzuführen, der den Flüssigkeitsstrom in einzelne Teilströme aufteilt, um einen Teil der zugeführten Flüssigkeitsmengen als Kühlwasserstrom zu nutzen. Ein Teilbereich des Kühlwassers wird der vorlaufenden, ein anderer Teilbereich der nachlaufenden Schneidwalze als Bedüsungswasser zugeführt

Aufgabe der Erfindung ist es, die Effektivität der Wasserversorgungssysteme von Walzenladern zu verbessern.

Zur Lösung dieser sowie weiterer Aufgaben wird erfindungsgemäß vorgeschlagen, dass bei gattungsgemäßen Walzenladern in Rückleitungen des Kühlwasserkreislaufs jeweils ein an eine der Zuführleitungen angeschlossenes Schaltventil angeordnet ist, über das das Kühlwasser bedarfsweise den Schneidwalzen als Bedüsungswasser zuführbar ist. Bei dem erfindungsgemäßen Walzenlader kann mithin das Kühlwasser bedarfsweise durch öffnen der Schaltventile den Bedüsungsdüsen an den Schneidwalzen zugeführt und dort als Bedüsungswasser verwendet werden. Es kann mithin bei insgesamt niedrigerem notwendigem Wasserdurchsatz für den Walzenlader eine effektive und an die jeweiligen Wetterbedingungen sowie Abbaubedingungen anpaßbare Versorgung mit Bedüsungswasser bereitgestellt werden. Da das Kühlwasser nur bedarfsweise den Schrämwalzen zugeführt wird, kann zugleich ein Quellen des Liegenden weitestgehend vermieden werden und es ist nicht mehr erforderlich, überschüssiges Bedüsungswasser aus dem Streb herauszupumpen.

Bei der insbesondere bevorzugten erfindungsgemäßen Ausgestaltung ist für jede Schneidwalze ein separates Schaltventil vorgesehen. Besonders vorteilhaft ist, wenn beide Schaltventile jeweils über eine Zwischenleitung an die zugehörige Zuführleitung für eine der Schneidwalzen angeschlossen sind, wobei vorzugsweise jede Zuführleitung vor dem Zufluß der Zwischenleitung mit einem Ventil zum separaten Zu- oder Abschalten des Bedüsungswasserkreislaufs sowie weiter vorzugsweise mit einem Mengenregelventil versehen ist. Bei dieser Ausgestaltung kann zum einen über das Mengenregelventil die den Schneidwalzen ausschließlich über den Bedüsungswasserkreislauf zugeführte Wassermenge eingestellt werden und zum anderen ist sichergestellt, dass erforderlichenfalls bei übermäßigem Staubanfall auch sowohl das Bedüsungswasser aus dem Bedüsungswasserkreislauf als auch das Kühlwasser aus dem Kühlkreislauf den Schneidwalzen als Bedüsungswasser zugeführt werden kann.

Weiter vorzugsweise können in den Zwischenleitungen und/oder in den Kühlwasserzuführleitungen einzelner oder ggf. aller mit dem Kühlwasser aus dem Kühlwassersystem zu kühlenden Antriebsmotoren jeweils ein Mengenregelventil angeordnet sein, um die aufgenommene und ggf. an das Bedüsungssystem abgegebene Wassermenge möglichst optimal regeln zu können. Besonders vorteilhaft ist dann, wenn einzelne oder alle Mengenregelventile für eine dosierte Beaufschlagung der Schneidwalzen mit Bedüsungswasser ansteuerbar oder regelbar sind. Die Ansteuerung kann beispielsweise über eine übergeordnete Ansteuereinheit wie z.B. die Strebsteuerung od.dgl. bewirkt werden.

Zweckmäßigerweise sind stromabwärts des Wasseranschluß ein Druckbegrenzungsventil und/oder ein Druckregelventil im gemeinsamen Wasserzulauf zu beiden Wasserkreisläufen angeordnet, um Fehlfunktionen durch Über- oder Unterschreiten der ggf. von den Bergwerken festgelegten Wassermenge und des Wasserdrucks für das Bedüsen zu erkennen bzw. vermeiden. Bei z.B. zu niedriger Wasserversorgung könnte ein staubschutztechnischer Grenzwert überschritten werden, weswegen die Gewinnungsmaschine bei Detektion dieses Gefahrenzustandes dann abgeschaltet oder in ihrer Leistung reduziert werden sollte. Ein Über- oder Unterschreiten kann zugleich ein Hinweis auf Verstopfung der Düsen oder andere Fehlfunktionen sein. Um dies sicher zu erkennen, ist weiter zweckmäßig, wenn stromaufwärts des Druckbegrenzungsventils ein Volumenstromsensor angeordnet ist. Um eine Verschmutzung der Kreisläufe und ein Zusetzen der Düsen zu vermeiden, ist weiter vorteilhaft, wenn stromaufwärts des Volumenstromsensors ein Wasserfilter, vorzugsweise ein Rückspülfilter, im Wasserzulauf angeordnet ist. Weiter zweckmäßig ist, wenn stromabwärts des Druckbegrenzungsventils eine Verzweigung ausgebildet ist, die mit einem Zweig in den Kühlwasserkreislauf und mit einem bzw. vorzugsweise zwei Zweigleitungen in separate Bedüsungswasserkreisläufe für die einzelnen Schneidwalzen mündet.

Bei der insbesondere bevorzugten Ausgestaltung weist das Bedüsungssystem einen ersten Bedüsungswasserkreislauf für die eine Schneidwalze und einen separaten zweiten Bedüsungswasserkreislauf für die andere Schneidwalze aufweist, wobei das Kühlwasser den Schneidwalzen über das jeweils eine oder über das jeweils wenigstens eine an die Zuführleitungen angeschlossene Schaltventil bei geöffneten Schaltventilen und geöffneten Ventilen als zusätzliche Menge an Bedüsungswasser oder bei geschlossenen Ventilen und geöffneten Schaltventilen als ausschließliches Bedüsungswasser zuführbar ist bzw. zugeführt wird. Durch die Aufteilung des zugeführten Wasser in separate Bedüsungswasserkreisläufe für beide Schneidwalzen und bedarfsweise Zuschaltung oder Aufschaltung des Wassers aus den Kühlwasserkreisläufen kann eine erheblich effektivere und hinsichtlich Wasserverbrauchsregelung optimierte Bedüsung realisiert werden. Es kann ausreichen, für jeden Teilkreislauf im Bedüsungswasserkreislauf und/oder im Kühlwasserkreislauf jeweils genau ein Ventil und ein Schaltventil anzuordnen, um die Bedüsung wahlweise nur mit Kühlwasser, nur mit Bedüsungswasser oder mit den Mengenströmen von Kühl- und Bedüsungswasser vornehmen zu können.

Gemäß einer weiteren Ausgestaltung können im Bedüsungswasserkreislauf für jede Schneidwalze wenigstens zwei unabhängig voneinander ansteuerbare Ventile zwischen dem Wasseranschluss, insbesondere zwischen der zugehörigen Verzweigungsleitung des Bedüsungswasserteilkreislaufs und der jeweiligen Zuführleitung angeordnet sein und/oder im Kühlwasserkreislauf können für jede Schneidwalze wenigstens zwei unabhängig von einander ansteuerbare Schaltventile zwischen der Rücklaufleitung und der jeweiligen Zuführleitung zur Schneidwalze angeordnet sein. Durch separates Ansteuern der jeweiligen Schaltventile und Ventile kann die den Schneidwalzen dann tatsächlich zugeführte Menge an Wasser für die Bedüsung nicht nur für die einzelnen Schneidwalzen unterschiedlich eingestellt werden, sondern die Menge kann auch stufenweise mit geringem Schaltungsaufwand an die Bedürfnisse angepasst werden, um nur die zur Staubniederschlagung erforderliche Wassermenge im Streb zu versprühen, während das restliche Wasser über die Rücklaufleitungen und einen Rücklaufschlauch aus dem Streb wieder herausgeführt wird. Zur weiteren Optimierung und Effektivitätsverbesserung kann jedem Ventil im Bedüsungswasserkreislauf ein Mengenregelventil zugeordnet sein.

Um die Sicherheit im Gewinnungsstreb zu erhöhen, kann weiter vorzugsweise im Wasserzulauf eine Abzweigung zu einer vorzugsweise manuell einschaltbaren Löschbedüsung angeordnet sein. Alternativ oder zusätzlich kann stromabwärts des Druckbegrenzungsventils eine Abzweigung in ein zu- oder abschaltbares Kamerareinigungssystem zum reinigen z.B. einer Überwachungskamera für den Streb bzw. den Walzenlader angeordnet sein.

Weitere Vorteile und Ausgestaltungen eines erfindungsgemäßen Walzenladers ergeben sich aus der nachfolgenden Beschreibung von schematisch in der Zeichnung gezeigten Ausführungsbeispielen. In der Zeichnung zeigen:
- **Fig. 1**: stark schematisch vereinfacht in Draufsicht einen Walzenlader für den Untertagebergbau;
- **Fig. 2**: in einem Schaubild die bei einem erfindungsgemäßen Walzenlader gemäß Fig. 1 vorgesehenen Wasserkreis- läufe für die Kühlung und Bedüsung gemäß einem ers- ten Ausführungsbeispiel; und
- **Fig. 3**: in einem Schaubild die Wasserkreisläufe für die Küh- lung und Bedüsung gemäß einem zweiten Ausführungs- beispiel.

In Fig. 1 ist stark schematisch vereinfacht ein Walzenlader 1 insbesondere zur Kohlegewinnung im untertägigen Bergbau dargestellt, der einen Walzenladerkörper 2 aufweist, der an einem parallel zum Förderer (nicht dargestellt) im Streb verlegten Triebstock verfahrbar ist. Am Walzenladerkörper 2 sind für beide Fahrtrichtungen des Walzenladers 1 jeweils Tragarme 3 befestigt, an denen wiederum für jede Fahrtrichtung eine Schneidwalze 4 drehbar gelagert ist, die mit einer Vielzahl von Schrämmeißeln (nicht gezeigt) als Bearbeitungswerkzeugen bestuckt ist, mit denen an der Abbaufront die abzubauenden Mineralien wie insbesondere Kohle hereingewonnen werden. In den Walzenladerkorper 2, in die Tragarme 3 sowie in die Schneidwalzen 4 sind in Fig. 1 nicht dargestellte Wasserkreislaufsysteme u.a. mit einem Kuhlwasserkreislauf für die Antriebssysteme der einzelnen Aggregate und Motoren des Walzenladers 1 sowie einem Bedüsungssystem für die Schneidwalzen 4 integriert, deren Aufbau nun unter Bezugnahme auf Fig. 2 erläutert wird.

In Fig. 2 sind von dem Walzenlader ausschließlich die beiden Schneidwalzen 4 für die jeweiligen Fahrtrichtungen angedeutet, wobei in der schematischen Darstellung gemäß Fig. 2 zu erkennen ist, dass beide Schneidwalzen 4 mit einer Vielzahl von Düsen 5 versehen sind, die vorzugsweise den Bearbeitungswerkzeugen unmittelbar zugeordnet sind und über die Bedüsungswasser zur Staubbekämpfung während der Gewinnungsarbeit ausgesprüht wird. Um die Düsen 5 mit Bedüsungswasser zu versorgen, wird dem Walzenlader über wenigstens einen Schlauch, der vorzugsweise parallel zum Schleppkabel für die elektrische Energieversorgung aller Aggregate des Walzenladers verlegt ist, Wasser zugeführt, das über einen für alle Wasserkreisläufe 10 gemeinsamen Einlaß 11 zugeführt wird. Es kann sich hierbei vorzugsweise um einen Niederdruckeingang für Wasser mit einem mittleren Druck von etwa 35-40 bar bei einer Durchflußrate von z.B. etwa 300 L/min handeln. Stromabwärts des Wassereinlaß 11 ist ein Rückspülfilter 12 im Wasserkreislauf 10 angeordnet, über den Verunreinigungen im zugeführten Wasser ausgefiltert werden können, um zu verhindern, dass Verschmutzungen des Wassers zu Verstopfungen in den Teilkreisläufen oder zu Verstopfungen der Düsen führen. Wiederum stromabwärts vom Rückspülfilter 12 ist in den Wasserkreislauf 10 ein kombiniertes Durchfluß-/Wasserdruck-Überwachungssystem 13 eingeschaltet, welches einen Durchflußsensor 14 und einen Drucksensor 15 umfaßt, um den aktuellen Druck P sowie die aktuelle Durchflußmenge Q zu ermitteln und über nicht gezeigte Signalleitungen an eine ebenfalls nicht dargestellte übergeordnete Steuer- und Auswerteeinrichtung zu signalisieren. Stromabwärts des Überwachungssystems 13 sind ein Druckregelventil 16 mit nachgeschaltetem Druckbegrenzungsventil 17 angeordnet, mit denen der Druck des Wassers auf den gewünschten Bereich zwischen hier 35 bar und 40 bar geregelt werden kann.

Stromabwärts der beiden Ventile 16, 17 ist eine Strömungsabzweigung bzw. ein Strömungsteiler 18 angeordnet, von dem aus ein Leitungszweig 19 zu einem Kühlkreislauf 30 sowie zwei weitere Verzweigungsleitungen 20A bzw. 20B zu jeweils einem Schaltventil 21A, 21B führen, die durch Betätigen elektromagnetischer Ventile an einem gemeinsamen Vorsteuerblock 22 geschaltet werden können, um das Bedüsungswasser bedarfsweise entweder über die Verzweigungsleitung 20A bei geöffnetem Ventil 21A der einen Schneidwalze 4 oder über die andere Verzweigungsleitung 20B bei geöffnetem Ventil 21B der anderen Schneidwalze 4 zuzuführen. Beiden Ventilen 21A, 21B ist jeweils ein Mengenregelventil 22A, 22B vorgeschaltet, um die Menge an Bedüsungswasser, die der jeweiligen Schneidwalze 4 über die Zuführleitungen 23A bzw. 23B bei geöffnetem Schaltventil 21A, 21B zugeführt wird, auf einen geeigneten Wert reduzieren zu können. Eine Mengenbegrenzung kann hier beispielsweise auf maximal 45 Liter/min erfolgen. Die Verzweigung 18 teilt den über den Einlaß 11 zugeführten Wasserstrom mithin jeweils in einen separaten Bedüsungswasserkreislauf 25A für die eine Schneidwalze 4 und 25B für die andere Schneidwalze 4 auf, wobei je nach Wetterrichtung oder aufgrund anderer Gegebenheiten die Durchflußmenge des Bedüsungswassers über die Bedüsungskreisläufe 25A, 25B unterschiedlich eingestellt werden kann.

Die Zweigleitung 19 hinter der Abzweigung 18 mündet in den insgesamt mit Bezugszeichen 30 bezeichneten Kühlwasserkreislauf, der wiederum Teilkreisläufe 30A für die eine Schneidwalze 4 und 30B für die andere Schneidwalze 4 umfassen kann. Jeder Teilkreislauf 30A, 30B kann mit mehreren Kühlaggregaten für z.B. Schneidwalzen-Antriebsmotoren 31, Winden-Antriebsmotoren 32 für die jeweilige Fahrtrichtung, Bewegungsmotoren 33 für die Tragarme sowie für weitere zu kühlende Systemkomponenten 34 wie Pumpen etc. versehen sein. Jedem einzelnen Antriebsmotor 31, 32, 33 bzw. jeder einzelnen zu kühlenden Systemkomponente 34 kann ein Mengenregelventil 35 zugeordnet sein, über das die jeweils zugeführte Menge an Kühlwasser individuell eingestellt werden kann. Das Kühlwasser aus dem Kühlwasserkreislauf 30A kann über eine Rücklaufleitung 36A und das Kühlwasser des Kühlwasserkreislaufs 30B kann über eine Rücklaufleitung 36B einem gemeinsamen Rücklaufschlauch 41 zugeführt werden, über den nicht mehr benötigtes Kühlwasser aus dem Streb herausgeführt wird. Beiden Rücklaufleitungen 36A, 36B ist jeweils ein Schaltventil 37A, 37B zugeordnet, das über eine mittels eines Rückschlagventils 38 abgesicherte Zwischenleitung 39A, 39B in eine der Zuführleitungen 23A, 23B zu den Schneidwalzen 4 mündet, um bedarfsweise eine Zuführung des Kühlwassers aus dem jeweiligen Kühlwasserkreislauf 30A bzw. 30B zu der zugehörigen Schneidwalze 4 zu ermöglichen. Durch Öffnen der Schaltventile 37A bzw. 37B kann mithin bei geöffneten Ventilen 21a, 21B in den Bedüsungskreisläufen 25A, 25B die den jeweiligen Schneidwalzen 4 zugeführte Menge an Bedüsungswasser um die Menge an Kühlwasser erhöht werden, oder die Bedüsung kann durch gleichzeitiges Schließen der Ventile 21A, 21B ggf. ausschließlich mit dem zuvor zum Kühlen genutzten Kühlwasser erfolgen. Durch geeignete Ansteuerung der Mengenregelventile sowie der Schaltventile kann eine dosierte Zuführung von Bedüsungswasser bzw. Kühlwasser an die Schneidwalzen 4 erreicht werden. Die zusätzliche Wassermenge aus dem Kühlwasserkreislauf 30A bzw. 30B kann auch dann den Schneidwalzen 4 zugeführt werden, wenn beispielsweise die den jeweiligen Schneidwalzen 4 zugeordneten Druckdifferenzmeßsysteme 40 einen Anstieg des Differenzdrucks und damit ein Zusetzen der Düsen in den Schneidwalzen 4 anzeigen.

Der Wasserkreislauf 10 umfaßt im gezeigten Ausführungsbeispiel ferner ein Kamerareinigungssystem 50, das über eine Verzweigungsleitung 51 und ein Ventil 52 betätigt werden kann, um beispielsweise die Linsen von Oberwachungskameras reinigen zu können, sowie ein Feuerlöschbedüsungssystem 60 mit mehreren Düsengruppen 61, die den Schneidmotoren sowie dem Walzenladerkörper zugeordnet sind. Die Betätigung des Feuerlöschsystems 60 erfolgt von Hand über Handschaltventile 62 sowie ein vorgesteuertes Ventil 63 und das Löschsystem 60 ist über eine Verzweigungsleitung 64 unmittelbar an den Wassereinlaß 11 stromaufwärts des Rückspülfilters 12 angeschlossen.

Fig. 3 zeigt in einem zweiten Hydraulikplan ein alternatives Ausführungsbeispiel für die Ausgestaltung der Wasserkreisläufe für ein kombiniertes Bedüsungs- und Kühlsystem bei einem Walzenlader gemäß Fig. 1. Von dem Walzenlader sind in Fig. 3 ausschließlich die beiden Schneidwalzen 104 mit den mehreren Düsen dargestellt. Die Wasserversorgung sämtlicher Wasserkreisläufe 110 erfolgt wie beim vorherigen Ausführungsbeispiel über einen zentralen Wassereinlass 111, von welchem eine Verzweigungsleitung 164 zu einem vorzugsweise manuell betätigbaren Feuerlöschsystem 160 mündet, während die Hauptmenge an Wasser hier zuerst einem Durchfluss-/Wasserdruck-Überwachungssystem 113 und dann einem Doppel-Rückspülfilter 112 und von dort über eine Druckregelungseinrichtung 116 und eine Druckbegrenzungseinrichtung 117, wie beim vorherigen Ausführungsbeispiel, einer Haupt-Abzweigung 118 zuströmt. Wie beim vorherigen Ausführungsbeispiel wird die Menge an Wasser an der Haupt-Abzweigung 118 über eine Zweigleitung 119 einem insgesamt mit Bezugszeichen 130 bezeichneten Kühlwasserkreislaufs zugeführt, der hier wiederum zwei Kühlwasserteilkreisläufe 130A, 130B aufweist. Allerdings sind in jedem der beiden Teilkreisläufe 130A bzw. 130B wiederum Untergruppen gebildet, um den Kühlwassermengenstrom der beiden Kühlaggregate 131, z.B. Antriebsmotoren, über eine erste Rücklaufleitung 136A einem ersten Schaltventil 137A und den Kühlwassermengenstrom der mit Bezugszeichen 132 bezeichneten Aggregate über eine Rücklaufleitung 186A einem zweiten Schaltventil 187A zuzuführen. Ein identischer Aufbau findet sich im zweiten Teilkreis 130B des Kühlwasserkreislaufs 130 mit dem Schaltventil 137B in der Rücklaufleitung 136B und dem Schaltventil 187B in der Rücklaufleitung 186B. In der Ausgangsstellung sind sämtliche Schaltventile 137A, 137B, 187A, 187B derart geschaltet, dass das Wasser aus den einzelnen Rücklaufleitungen 136A, 136B, 186A, 186B dem Rücklaufschlauch 141 zufließt und aus dem Walzenlader bzw. dem Streb herausgeführt werden kann. Jedes einzelne der Schaltventile 137A, 187A, 137B, 187B kann allerdings - ggf. auch unabhängig von allen weiteren Schaltventilen und Ventilen - derart geschaltet werden, dass der jeweilige Wassermengenstrom aus der zugehörigen Rücklaufleitung, z.8. 136A beim Schaltventil 137A, nicht dem Rücklauf schlauch 141, sondern der Zuführleitung 123A (oder 123B beim Kühlwasserkreislauf 130B) zu einer der beiden Schneidwalzen 104 zufließt. Der Zufluss in die Zuführleitungen 123A, 123B erfolgt hierbei stromabwärts, d.h. hinter den Ventilen der Bedüsungswasserkreisläufe, über Zwischenleitungen, die mittels Rückschlagventilen 138 abgesichert sind.

Auch der Bedüsungswasserkreislauf ist beim gezeigten Ausführungsbeispiel in zwei separate Bedüsungswasserkreisläufe aufgeteilt, nämlich in den Bedüsungswasserkreislauf 125A für die in Fig. 3 linke Schneidwalze 104 und den zweiten Bedüsungswasserkreislauf 125B für die in Fig. 3 rechte Schneidwalze 104. Die Volumenstromaufteilung erfolgt an der Haupt-Abzweigung 118 über die Verzweigungsleitungen 120A bzw. 120B. Abweichend vom ersten Ausführungsbeispiel sind nun sowohl an der Verzweigungsleitung 120A für den Bedüsungswasserkreislauf 125A zwei separat ansteuerbare Ventile 121A, 171A mit vorgeschalteten Mengenregelventilen 122A, 172A als auch in der Verzweigungsleitung 120B für den Bedüsungswasserkreislauf 125B zwei Ventile 121B, 171B mit vorgeschalteten Mengenregelventilen 122B, 172B angeordnet, um die Menge an Bedüsungswasser in jedem Bedüsungswasserkreislauf 125A, 125B durch Öffnen bzw. Schließen eines oder beider zugehörigen Schaltventile 121A, 171A unterschiedlich einstellen zu können. Der Zufluss aus den Kühlkreisläufen erfolgt stromabwärts, d.h. hinter den Ventilen 121A, 121B, 171A, 171B der Bedüsungswasserkreisläufe 125A, 125B, über die mittels Rückschlagventilen 138 abgesichert Zwischenleitungen. Da sowohl die Ventile 121A, 171A als auch die Schaltventile 137A, 187A unabhängig voneinander über eine hier nicht gezeigte Schalteinrichtung geschaltet werden können, bestehen beim Ausführungsbeispiel gem. Fig. 3 schon für die Schneidwalze 104 im linken, mit "A" jeweils gekennzeichneten Teilkreislauf 16 verschiedene Einstellmöglichkeiten für die Menge an Bedüsungswasser. Gleiches gilt natürlich für die rechte Schneidwalze 104 hinter dem Bedüsungswasserkreislauf 125B und dem Kühlwasserteilkreislauf 130B. Beim zweiten Ausführungsbeispiel kann das Bedüsungswasser ausschließlich oder teilweise aus dem zugehörigen Bedüsungswasserkreislauf 125A oder 125B, ausschließlich oder teilweise aus dem Kühlwasserkreislauf 130A, 130B oder aus beiden Teilkreisläufen stammen. Durch die Anordnung weiterer Schaltventile oder Ventile kann die Einstellmoglichkeit zur Optimierung des den Schneidwalzen 104 letztendlich zugefuhrten Bedüsungswassers noch genauer eingestellt werden. Da die Schaltventile des Kühlwasserkreislaufs einen Anschluss an die Rucklaufleitung 141 aufweisen, kann zugleich sichergestellt werden, dass vorübergehend nicht für eine Bedüsung benötigtes Wasser aus dem Walzenlader und damit aus dem Streb wieder herausgeführt werden kann.

Für den Fachmann ergeben sich aus der vorhergehenden Beschreibung zahlreiche Modifikationen, die in den Schutzbereich der anhängenden Ansprüche fallen sollen. Es versteht sich, dass das System auch bei anderen Drucken arbeiten kann und dass zusätzliche Mengenregelventile beispielsweise auch in den Zwischenleitungen vorhanden sein können, um die den Schneidwalzen zugeführte Menge an Bedüsungswasser noch optimaler regeln zu können. Die Anzahl der in jedem Kreislauf oder Teilkreislauf vorhandenen Ventile und Schaltventile kann variieren und es konnten z.B. auch für jeden Leitungszweig im Kühlwasserkreislauf separate Schaltventile vorgesehen werden, die mit einem einzigen oder auch mit mehr als zwei Ventilen im Bedüsungswasserkreislauf zusammenwirken, um durch getrennte Ansteuerung der Ventile und Schaltventile die Wasserbeaufschlagung der einzelnen Schneidwalzen bedarfsweise einstellen zu können.

## Patentansprüche

1. Walzenlader für den Untertagebergbau, mit einem Walzenladerkörper (2), mit jeweils einer an einem Tragarm (3) befestigten Schneidwalze (4) für jede Fahrtrichtung des Walzenladers, mit Antriebsmotoren (31, 32) zum Bewegen des Walzenladers sowie der Schneidwalzen (4), mit einem Kühlwasserkreislauf (30) zum Kühlen der Antriebsmotoren (31, 32), mit einem wenigstens einen Bedüsungswasserkreislauf (25A, 25B) mit jeweils einer Zuführleitung (23A, 23B) zu den Werkzeugen der Schneidwalzen (4) umfassenden Bedüsungssystem, mit einem gemeinsamen Wasseranschluß (11) für die Wasserkreisläufe (10) und mit den Wasserkreisläufen zugeordneten Ventilen (21A, 21B) zum Zu- oder Abschalten der Kreisläufe, wobei in Rückleitungen (36A, 368) des Kühlwasserkreislaufs (30) jeweils ein auch an eine der Zuführleitungen (23A, 23B) angeschlossenes Schaltventil (37A, 37B) angeordnet ist, über das das Kühlwasser in einer Schaltstellung des Schaltventils (37A, 37B) bedarfsweise den Schneidwalzen (4) als Bedüsungswasser zuführbar ist.

2. Walzenlader nach Anspruch 1, **dadurch gekennzeichnet, dass** für jede Schneidwalze (4) ein separates Schaltventil (37A, 37B) vorgesehen ist.

3. Walzenlader nach Anspruch 1 oder 2, **dadurch gekennzeichnet, dass** beide Schaltventile (37A, 37B) jeweils über eine Zwischenleitung (39A, 39B) an die zugehörige Zuführleitung (23A, 23B) für eine der Schneidwalzen (4) angeschlossen sind, wobei vorzugsweise jede Zuführleitung (23A, 23B) vor dem Zufluß der Zwischenleitung (39A, 39B) mit einem Ventil (21A) zum Zu- oder Abschalten sowie einem Mengenregelventil (22A, 22B) versehen ist.

4. Walzenlader nach einem der Ansprüche 1 bis 3, **dadurch gekennzeichnet, dass** in den Zwischenleitungen und/oder in den Kohlwasserzuführleitungen einzelner oder aller Antriebsmotoren (31, 32, 33, 34) jeweils Mengenregelventile (35) angeordnet sind.

5. Walzenlader nach Anspruch 4, **dadurch gekennzeichnet, dass** einzelne oder alle Mengenregelventile (22A, 22B, 35) für eine dosierte Beaufschlagung der Schneidwalze (4) mit Bedüsungswasser ansteuerbar oder regelbar sind.

6. Walzenlader nach einem der Ansprüche 1 bis 5, **dadurch gekennzeichnet, dass** stromabwärts des Wasseranschluß (11) ein Druckbegrenzungsventil (17) oder ein Druckregelventil (16) im gemeinsamen Wasserzulauf zu beiden Kreisläufen (25A, 25B; 30) angeordnet ist.

7. Walzenlader nach Anspruch 6, **dadurch gekennzeichnet, dass** stromaufwärts des Druckbegrenzungsventils (16) ein Volumenstromsensor (13) angeordnet ist.

8. Walzenlader nach Anspruch 7, **dadurch gekennzeichnet, dass** stromaufwärts des Volumenstromsensors (13) ein Wasserfilter, vorzugsweise ein Rückspülfilter (12) im Wasserzulauf angeordnet ist.

9. Walzenlader nach einem der Ansprüche 6 bis 8, **dadurch gekennzeichnet, dass** stromabwärts des Druckbegrenzungsventils eine Verzweigung (18) ausgebildet ist, die mit ersten Zweigleitungen (20A, 20B) in vorzugsweise separate Bedüsungswasserkreisläufe (25A, 25B) für jede Schneidwalze (4) und mit einem weiteren Zweig (19) in den Kühlwasserkreislauf (30) mündet.

10. Walzenlader nach einem der Ansprüche 6 bis 9, **dadurch gekennzeichnet, dass** stromabwärts des Druckbegrenzungsventils (16) eine Abzweigung in ein zu- und abschaltbares Kamerareinigungs-system (50) angeordnet ist.

11. Walzenlader nach einem der Ansprüche 1 bis 10, **dadurch gekennzeichnet, dass** das Bedüsungssystem einen ersten Bedüsungswasserkreislauf (25A) für die eine Schneidwalze (4) und einen separaten zweiten Bedüsungswasserkreislauf (25B) für die andere Schneidwalze (4) aufweist, wobei das Kühlwasser den Schneidwalzen (4) über das jeweils eine oder jeweils wenigstens eine an die Zuführleitungen (23A, 23B) angeschlossene Schaltventil (37A, 37B) bei geöffneten Schaltventilen (37A, 37B) und geöffneten Ventilen (21A, 21B) als zusätzliche Menge an Bedüsungswasser oder bei geschlossenen Ventilen (21A, 21B) und geöffneten Schaltventilen als ausschließliches Bedüsungswasser zuführbar ist.

12. Walzenlader nach einem der Ansprüche 1 bis 11, **dadurch gekennzeichnet, dass** im Bedüsungswasserkreislauf für jede Schneidwalze (104) wenigstens zwei unabhängig voneinander ansteuerbare Ventile (121A, 171A; 121B, 171B) zwischen dem Wasseranschluss (111) und der jeweiligen Zuführleitung (123A; 123B) angeordnet sind.

13. Walzenlader nach einem der Ansprüche 1 bis 12, **dadurch gekennzeichnet, dass** im Kühlwasserkreislauf für jede Schneidwalze (104) wenigstens zwei unabhängig von einander ansteuerbare Schaltventile (137A, 187A; 137B, 187B) zwischen der Rücklaufleitung (136A, 186A; 136B, 186B) und der jeweiligen Zuführleitung (123A; 123B) angeordnet sind.

14. Walzenlader nach Anspruch 12 oder 13, **dadurch gekennzeichnet, dass** jedem Ventil (121A, 121B, 171A, 171B) im Bedüsungswasserkreislauf ein Mengenregelventil (122A, 122B, 172A, 172B) zugeordnet ist.

15. Walzenlader nach einem der Ansprüche 1 bis 14, **dadurch gekennzeichnet, dass** im Wasserzulauf eine Abzweigung zu einem vorzugsweise manuell einschaltbaren Feuerlöschbedüsungssystem (60) angeordnet ist.

## Claims

1. A shearer loader for underground mining, comprising a shearer loader body (2), comprising a respective cutting drum (4), fastened to a supporting arm (3), for each direction of travel of the shearer loader, comprising drive motors (31, 32) for moving the shearer loader and the cutting drums (4), comprising a cooling water circuit (30) for cooling the drive motors (31, 32), comprising a spray system which comprises at least one spray water circuit (25A, 25B) having a respective feed line (23A, 23B) to the tools of the cutting drums (4), comprising a common water connection (11) for the water circuits (10), and comprising valves (21A, 21B) assigned to the water circuits for switching the circuits on or off, wherein in return lines (36A, 36B) of the cooling water circuit (30), a respective control valve (37A, 37B) is arranged, which is connected also to one of the feed lines (23A, 23B) and via which the cooling water can be fed in one switch position of the control valve (37A, 37B) as spray water to the cutting drums (4) as and when required.

2. The shearer loader as claimed in claim 1, **characterized in that** a separate control valve (37A, 37B) is provided for each cutting drum (4).

3. The shearer loader as claimed in claim 1 or 2, **characterized in that** both control valves (37A, 37B) are each connected via an intermediate line (39A, 39B) to the associated feed line (23A, 23B) for one of the cutting drums (4), each feed line (23A, 23B) preferably being provided, upstream of the inflow to the intermediate line (39A, 39B), with a valve (21A) for switching on and off and with a volume regulating valve (22A, 22B).

4. The shearer loader as claimed in one of claims 1 to 3, **characterized in that** respective volume regulating valves (35) are arranged in the intermediate lines and/or in the cooling water feed lines of some or of all the drive motors (31, 32, 33, 34).

5. The shearer loader as claimed in claim 4, **characterized in that** some or all of the volume regulating valves (22A, 22B, 35) can be activated or regulated for metered admission of spray water to the cutting drum (4).

6. The shearer loader as claimed in one of claims 1 to 5, **characterized in that** a pressure limiting valve (17) or a pressure regulating valve (16) is arranged downstream of the water connection (11) in the common water feed to both circuits (25A, 25B; 30).

7. The shearer loader as claimed in claim 6, **characterized in that** a volumetric flow sensor (13) is arranged upstream of the pressure limiting valve (16).

8. The shearer loader as claimed in claim 7, **characterized in that** a water filter, preferably a reversible flow filter (12), is arranged in the water feed upstream of the volumetric flow sensor (13).

9. The shearer loader as claimed in one of claims 6 to 8, **characterized in that** a branch point (18) is formed downstream of the pressure limiting valve, said branch point (18) opening with first branch lines (20A, 20B) into preferably separate spray water circuits (25A, 25B) for each cutting drum (4) and with a further branch (19) into the cooling water circuit (30).

10. The shearer loader as claimed in one of claims 6 to 9, **characterized in that** a branch leading into a camera cleaning system (50) which can be switched on and off is arranged downstream of the pressure limiting valve (16).

11. The shearer loader as claimed in one of claims 1 to 10, **characterized in that** the spray system has a first spray water circuit (25A) for the one cutting drum (4) and a separate second spray water system (25B) for the other cutting drum (4), wherein the cooling water can be fed to the cutting drums (4), via the one respective or at least one respective control valve (37A, 37B) connected to the feed lines (23A, 23B), as an additional volume of spray water with control valves (37A, 37B) open and valves (21A, 21B) open or solely as spray water with valves (21A, 21B) closed and control valves open.

12. The shearer loader as claimed in one of claims 1 to 11, **characterized in that** at least two valves (121A, 171A; 121B, 171B) which can be activated independently of one another are arranged between the water connection (111) and the respective feed line (123A; 123B) in the spray water circuit for each cutting drum (104).

13. The shearer loader as claimed in one of claims 1 to 12, **characterized in that** at least two control valves (137A, 187A; 137B, 187B) which can be activated independently of one another are arranged between the return line (136A, 186A; 136B, 186B) and the respective feed line (123A; 123B) in the cooling water circuit for each cutting drum (104).

14. The shearer loader as claimed in claim 12 or 13, **characterized in that** a volume regulating valve (122A, 122B, 172A, 172B) is assigned to each valve (121A, 121B, 171A, 171B) in the spray water circuit.

15. The shearer loader as claimed in one of claims 1 to 14, **characterized in that** a branch to a fire-extinguishing spray system (60) which can preferably be switched on manually is arranged in the water circuit.

## Revendications

1. Chargeuse à rouleaux pour l'exploitation souterraine des mines, comprenant un corps de chargeuse à rouleaux (2), comprenant respectivement un rouleau de coupe (4) fixé sur un bras porteur (3) pour chaque direction de déplacement de la chargeuse à rouleaux, comprenant des moteurs d'entraînement (31, 32) pour le déplacement de la chargeuse à rouleaux ainsi que des rouleaux de coupe (4), comprenant un circuit d'eau de refroidissement (30) afin de refroidir les moteurs d'entraînement (31, 32), comprenant un système d'aspersion par buses qui comporte au moins un circuit d'eau pour l'aspersion par buses (25A, 25B) pourvu respectivement d'une conduite d'amenée (23A, 23B) vers les outils des rouleaux de coupe (4), comprenant une prise d'eau commune (11) pour les circuits d'eau (10) et comprenant des soupapes (21A, 21B) attribuées aux circuits d'eau pour la mise en ou hors service des circuits d'eau, dans laquelle une soupape de distribution (37A, 37B) raccordée aussi à une des conduites d'amenée (23A, 23B) est agencée respectivement dans des conduites de retour (36A, 36B) du circuit d'eau de refroidissement (30), au moyen de laquelle l'eau de refroidissement peut être amenée vers les rouleaux de coupe (4) en fonction des besoins comme eau pour l'aspersion par buses dans une position de distribution de la soupape de distribution (37A, 37B).

2. Chargeuse à rouleaux selon la revendication 1, **caractérisée en ce qu'**une soupape de distribution séparée (37A, 37B) est prévue pour chaque rouleau de coupe (4).

3. Chargeuse à rouleaux selon l'une ou l'autre des revendications 1 et 2, **caractérisée en ce que** les deux soupapes de distribution (37A, 37B) sont raccordées respectivement au moyen d'une conduite intermédiaire (39A, 39B) à la conduite d'amenée correspondante (23A, 23B) pour un des rouleaux de coupe (4), dans laquelle chaque conduite d'amenée (23A, 23B) est munie de préférence d'une soupape (21A) pour la mise en ou hors service ainsi que d'une soupape de régulation des quantités (22A, 22B) avant l'écoulement de la conduite intermédiaire (39A, 39B).

4. Chargeuse à rouleaux selon l'une des revendications 1 à 3, **caractérisée en ce que** des soupapes de régulation des quantités (35) sont agencées dans les conduites intermédiaires et/ou dans les conduites d'amenée d'eau de refroidissement des moteurs d'entraînement individuels ou de tous les moteurs d'entraînement (31, 32, 33, 34).

5. Chargeuse à rouleaux selon la revendication 4, **caractérisée en ce que** des soupapes de régulation des quantités individuelles ou toutes les soupapes de régulation des quantités (22A, 22B, 35) peuvent être commandées ou régulées en eau d'aspersion par buses pour une alimentation dosée du rouleau de coupe (4).

6. Chargeuse à rouleaux selon l'une des revendications 1 à 5, **caractérisée en ce qu'**une soupape de limitation de pression (17) ou une soupape de régulation de pression (16) est agencée en aval de flux de la prise d'eau (11) dans la conduite commune d'amenée d'eau vers les deux circuits d'eau (25A, 25B ; 30).

7. Chargeuse à rouleaux selon la revendication 6, **caractérisée en ce qu'**un capteur de flux volumique (13) est agencé en amont de flux de la soupape de régulation de pression (16).

8. Chargeuse à rouleaux selon la revendication 7, **caractérisée en ce qu'**un filtre d'eau, de préférence un filtre de rinçage de retour (12), est agencé en amont de flux du capteur de flux volumique (13) dans le circuit d'eau.

9. Chargeuse à rouleaux selon l'une des revendications 6 à 8, **caractérisée en ce qu'**une ramification (18) est réalisée en amont de flux de la soupape de limitation de pression, laquelle s'embouche avec des premières conduites dérivées (20A, 20B) dans des circuits d'eau d'aspersion par buses (25A, 25B) séparés de préférence pour chaque rouleau de coupe (4) et laquelle est munie d'une autre dérivation (19) dans le circuit d'eau de refroidissement (30).

10. Chargeuse à rouleaux selon l'une des revendications 6 à 9, **caractérisée en ce qu'**une bifurcation est agencée dans un système de nettoyage à caméra (50) qui peut être mis sous et hors tension en aval de flux de la soupape de limitation de pression (16).

11. Chargeuse à rouleaux selon l'une des revendications 1 à 10, **caractérisée en ce que** le système d'aspersion par buses présente un premier circuit d'eau d'aspersion par buses (25A) pour le un des rouleaux de coupe (4) et un second circuit d'eau d'aspersion par buses (25B) pour l'autre des rouleaux de coupe (4), dans laquelle l'eau de refroidissement peut être amenée aux rouleaux de coupe (4) au moyen de la ou de la au moins une soupape de distribution (37A, 37B) reliée respectivement aux conduites d'amenée (23A, 23B) lors de soupapes de distribution ouvertes (37A, 37B) et lors de soupapes ouvertes (21A, 21B) comme quantité supplémentaire à l'eau d'aspersion par buses ou lors de soupapes fermées (21A, 21B) et de soupapes de distribution ouvertes, exclusivement comme eau d'aspersion par buses.

12. Chargeuse à rouleaux selon l'une des revendications 1 à 11, **caractérisée en ce que**, dans le système d'aspersion par buses pour chaque rouleau de coupe (104), au moins deux soupapes qui peuvent être commandées indépendamment l'une de l'autre (121A, 171A ; 121B, 171B) sont agencées entre la prise d'eau (111) et la conduite d'amenée respective (123A ; 123B).

13. Chargeuse à rouleaux selon l'une des revendications 1 à 12, **caractérisée en ce que**, dans le circuit d'eau de refroidissement pour chaque rouleau de coupe (104), au moins deux soupapes de distribution qui peuvent être commandées indépendamment l'une de l'autre (137A, 187A ; 137B, 187B) sont agencées entre la conduite de retour (136A, 186A ; 136B, 186B) et la conduite d'amenée respective (123A ; 123B).

14. Chargeuse à rouleaux selon l'une ou l'autre des revendications 12 et 13, **caractérisée en ce qu'**une soupape de régulation des quantités (122A, 122B ; 172A, 172B) est attribuée à chaque soupape (121A, 121B; 171A, 171B) dans le circuit d'aspersion par buses.

15. Chargeuse à rouleaux selon l'une des revendications 1 à 14, **caractérisée en ce que**, dans la conduite d'amenée d'eau, une bifurcation est agencée vers un système d'aspersion par buse pour l'extinction d'incendie (60) qui peut être enclenché de préférence manuellement.
